# DEMANDE DE BREVET EUROPEEN

(11) **EP 4 752 922 A1**
(43) Date de publication de la demande: **03.06.2026**
(21) Numéro de dépôt: 25219763.7
(22) Date de dépôt: 01.12.2025
(51) Int. Cl.: H01H 9/32, H01H 9/54, H01H 9/20

(54) **DISJONCTEUR HYBRIDE ET PROCÉDÉS D'OUVERTURE ET DE FERMETURE D'UN TEL DISJONCTEUR**

(30) Priorité: 02.12.2024 FR 2413280
(71) Demandeur: SCHNEIDER ELECTRIC INDUSTRIES SAS, 92500 Rueil-Malmaison (FR)
(72) Inventeur: HERAUD, Sébastien, 38100 Grenoble (FR); ORBAN, Rémy, 38410 Saint Martin d'Uriage (FR); FRANGIN, Emmanuel, 38100 GRENOBLE (FR)
(74) Mandataire: Lavoix

(57) **Abrégé**

La présente invention concerne un disjoncteur hybride (1), comprenant un dispositif de commutation (5) et une unité de contrôle (7). Le dispositif de commutation (5) comprend une branche principale (25), comprenant un interrupteur mécanique (17), et une branche d'interruption (27), comprenant un composant semi-conducteur (19) et un interrupteur d'isolation (21).

Le composant semi-conducteur (19) est configuré pour basculer entre une configuration passante et une configuration bloquée. L'interrupteur d'isolation (21) est configuré pour basculer entre une configuration fermée et une configuration ouverte. L'interrupteur mécanique (17) est configuré pour basculer une configuration fermée, une configuration ouverte et une configuration sectionnée. La résistance au passage du courant dans la branche principale de l'interrupteur mécanique (17) en configuration sectionnée est supérieure à la résistance au passage du courant dans la branche principale de l'interrupteur mécanique (17) en configuration ouverte.

## Description

La présente invention concerne un disjoncteur hybride. Elle concerne également un procédé de fermeture et un procédé d'ouverture d'un tel disjoncteur.

Les disjoncteurs hybrides sont des dispositifs de protection électrique connus combinant des composants électronique et mécanique. En particulier, il est connu de réaliser un disjoncteur hybride en mettant en parallèle un composant semi-conducteur et un composant électromécanique de contournement, ou de *bypass* (également appelé interrupteur mécanique), afin d'interrompre efficacement un courant trop important tout en limitant les pertes électriques. En outre, les normes et standards imposent la présence d'une isolation galvanique entre l'amont et l'aval du produit, de façon à garantir l'absence de courant de fuite en position ouverte et la sécurité des personnes en cas d'opération de maintenance par exemple. Les topologies classiques proposent donc un interrupteur d'isolation en série avec le dispositif de commutation comprenant les deux branches parallèles. Ainsi, l'interrupteur d'isolation est, en particulier, en série avec le composant électromécanique. L'interrupteur d'isolation assure la fonction d'isolation galvanique, également appelée fonction de sectionnement. En outre, ces disjoncteurs intègrent en général un composant de limitation de tension en parallèle du composant semi-conducteur et du composant électromécanique.

Les inconvénients majeurs d'une telle topologie sont d'augmenter les pertes et la dissipation dans le produit du fait de la résistance de contact de l'interrupteur d'isolation, ainsi que de créer un bouchon thermique du fait d'une très faible conduction thermique au travers de pastilles de contact d'un tel interrupteur. Le bouchon thermique empêche l'évacuation d'une partie des calories hors du produit par conduction via les câbles de raccordement, ce qui constitue habituellement la majeure partie du refroidissement dans les produits électromécaniques de distribution électrique sans convection forcée ou refroidissement liquide. L'interrupteur d'isolation est donc responsable d'une augmentation de la température interne du produit ainsi que d'un fort échauffement de conducteurs internes sur lesquels est connecté le composant semi-conducteur. La température du composant semi-conducteur est alors significativement impactée et par extension, les performances et la durabilité de ce composant.

En outre, la présence de l'interrupteur d'isolation dans la ligne de passage du courant en fonctionnement nominal nécessite de dimensionner l'interrupteur d'isolation en fonction du courant nominal afin de garantir une résistance de contact acceptable. La résistance de contact étant fonction du carré de la pression de contact, les efforts de pression de contact doivent donc augmenter de façon importante avec le calibre du produit, ce qui nécessite des énergies de commande importantes et contribue à une augmentation de la taille du produit.

Une autre contrainte liée à cette topologie est de prévenir une répulsion des contacts de l'interrupteur d'isolation pendant la phase d'interruption, survenant du fait des efforts électrodynamiques, sous peine de dégrader la surface de contact voire de souder les pastilles. En effet, une dégradation de la résistance de contact aurait un effet délétère sur la dissipation thermique ainsi que sur la capacité de sectionnement du produit. Il est donc nécessaire d'avoir une tenue électrodynamique suffisante, pesant indirectement sur les pertes d'un actionneur de commande et sur le volume du produit.

Enfin, dans les architectures de type hybride, il est généralement fait usage du dispositif de commutation afin d'interrompre le courant avant d'ouvrir ou fermer l'interrupteur d'isolation qui fonctionne donc sans courant. Ceci est particulièrement avantageux car sa réalisation est simplifiée du fait de l'absence de contraintes d'interruption de courant. Cependant, dans ce mode de fonctionnement, on ne bénéficie jamais de l'effet de l'arc électrique qui vient « nettoyer » les pastilles de contact. Il peut s'en suivre une détérioration de la résistance de contact durant la vie du produit qui impactera également négativement la thermique et les performances du produit.

Au vu de ces problématiques, on comprend donc l'intérêt de placer l'interrupteur d'isolation hors de la branche principale afin de réduire les pertes électriques et la dissipation dans le produit, minimiser la température de fonctionnement du dispositif de commutation pour un courant donné (ou augmenter la capabilité en courant pour une même température de fonctionnement), réduire les contraintes de dimensionnement (efforts de contact) pour l'interrupteur d'isolation et s'affranchir des problèmes de dérive de la résistance de contact liés à la pollution ou oxydation.

Le document EP3529817 propose une topologie dans laquelle l'interrupteur d'isolation est situé dans la branche d'interruption, ce qui permet de répondre aux problématiques ci-dessus.

Toutefois, la solution proposée dans le document EP3529817 ne permet pas d'assurer la fonction de sectionnement. En effet, le positionnement de l'interrupteur d'isolation dans la branche d'interruption garantit uniquement le sectionnement de la branche d'interruption, ce qui impose à l'interrupteur mécanique d'assurer la fonction d'isolation galvanique de la branche principale. Or, les distances d'isolation galvaniques requises pour les produits basse tension (typiquement plusieurs millimètres pour une tenue aux chocs de plusieurs kilovolts) complexifient significativement la réalisation de l'interrupteur mécanique. En particulier, ces contraintes sont antagonistes de la fonction d'ouverture rapide habituellement assurée par l'interrupteur mécanique. En effet, les technologies actuelles permettant d'obtenir des performances élevées en termes de dynamique d'ouverture pour ce type de fonction ne permettent que de très faibles déplacements (ex. piézoélectricité) ou sont très énergivores (ex. effet Thomson).

Le but de l'invention est alors de proposer un disjoncteur hybride présentant à la fois les avantages du positionnement de l'interrupteur d'isolation dans la branche d'interruption et la fonction de sectionnement du disjoncteur.

A cet effet, l'invention a pour objet un disjoncteur hybride, comprenant :
- un dispositif de commutation, comprenant une branche principale, reliant deux bornes électriques, et une branche d'interruption, reliant les deux bornes électriques et en dérivation avec la branche principale, le dispositif de commutation comprenant :
   - un interrupteur mécanique, appartenant à la branche principale, configuré pour basculer entre une configuration fermée, permettant la circulation d'un courant dans la branche principale, et une configuration ouverte, s'opposant à la circulation du courant dans la branche principale ;
   - un composant semi-conducteur, appartenant à la branche d'interruption, configuré pour basculer entre une configuration passante, permettant la circulation d'un courant dans la branche d'interruption, et une configuration bloquée, s'opposant à la circulation du courant dans la branche d'interruption ; et
   - un interrupteur d'isolation, appartenant à la branche d'interruption, configuré pour basculer au moyen d'un mécanisme d'isolation entre une configuration fermée, permettant la circulation du courant dans la branche d'interruption, et une configuration ouverte, s'opposant à la circulation du courant dans la branche d'interruption, l'interrupteur d'isolation présentant en configuration ouverte une résistance au passage du courant dans la branche d'interruption supérieure à une résistance au passage du courant dans la branche d'interruption du composant semi-conducteur en configuration bloquée ;
- une unité de contrôle, configurée pour commander un basculement de l'interrupteur mécanique entre sa configuration ouverte et sa configuration fermée, du composant semi-conducteur entre sa configuration bloquée et sa configuration passante et de l'interrupteur d'isolation entre sa configuration fermée et sa configuration ouverte via le mécanisme d'isolation, en fonction d'un courant entrant traversant le disjoncteur hybride entre les deux bornes électriques ;
l'interrupteur mécanique étant en outre apte à basculer, au moyen du mécanisme d'isolation, dans une configuration sectionnée, distincte de la configuration ouverte et de la configuration fermée, s'opposant à la circulation du courant dans la branche principale, et telle qu'une résistance au passage du courant dans la branche principale de l'interrupteur mécanique en configuration sectionnée est supérieure à une résistance au passage du courant dans la branche principale de l'interrupteur mécanique en configuration ouverte.

Grâce à l'invention, le basculement de l'interrupteur mécanique entre la configuration fermée et la configuration ouverte permet une ouverture rapide de la branche principale, tandis ce que le basculement en configuration sectionnée permet d'assurer la fonction de sectionnement de la branche principale. Ainsi, en étant basculé en deux temps, l'interrupteur mécanique permet de combiner les deux fonctions. L'interrupteur d'isolation, positionné dans la branche d'interruption, assure quant à lui la fonction de sectionnement dans la branche d'interruption, qui n'est pas traversée par un courant en fonctionnement nominal. Ainsi, le disjoncteur hybride selon l'invention présente tous les avantages précités du positionnement de l'interrupteur d'isolation hors de la branche principale, tout en assurant la fonction de sectionnement du produit.

Suivant d'autres aspects avantageux de l'invention, le disjoncteur hybride comprend une ou plusieurs des caractéristiques suivantes, prises isolément ou suivant toutes les combinaisons techniquement possibles :
- le mécanisme d'isolation est en outre configuré pour être déclenché par une action manuelle d'un opérateur ;
- le mécanisme d'isolation est configuré pour être déclenché uniquement par l'unité de contrôle ;
- le disjoncteur hybride comprend en outre un dispositif de verrouillage, configuré pour empêcher le mécanisme d'isolation de basculer l'interrupteur mécanique dans l'une de ses configurations ouverte ou fermée et l'interrupteur d'isolation dans sa configuration fermée en l'absence d'une confirmation de l'unité de contrôle ;

- le disjoncteur hybride comprend en outre une unité de déclenchement, configurée pour recevoir une mesure du courant entrant et pour commander le mécanisme d'isolation de manière à basculer l'interrupteur mécanique dans sa configuration sectionnée et l'interrupteur d'isolation dans sa configuration ouverte lorsque le courant entrant dépasse un seuil de courant prédéterminé ;
- l'interrupteur mécanique est bistable, c'est-à-dire que la configuration ouverte et la configuration fermée de l'interrupteur mécanique sont stables ;
- l'interrupteur mécanique est monostable ;
- le disjoncteur hybride comprend en outre un écran s'opposant à la circulation du courant dans la branche principale lorsque l'interrupteur mécanique est en configuration sectionnée.

L'invention concerne également un procédé d'ouverture d'un disjoncteur hybride selon ce qui précède, l'interrupteur mécanique étant initialement dans sa configuration fermée, le composant semi-conducteur dans sa configuration passante et l'interrupteur d'isolation dans sa configuration fermée, le procédé d'ouverture comprenant :
- une première phase d'ouverture, comprenant un basculement de l'interrupteur mécanique de sa configuration fermée à sa configuration ouverte puis un basculement du composant semi-conducteur de sa configuration passante à sa configuration bloquée ; puis
- une deuxième phase d'ouverture, comprenant un basculement de l'interrupteur d'isolation de sa configuration fermée à sa configuration ouverte et un basculement de l'interrupteur mécanique de sa configuration ouverte à sa configuration sectionnée.

L'invention concerne également un procédé de fermeture d'un disjoncteur selon ce qui précède, l'interrupteur mécanique étant initialement dans sa configuration sectionnée, le composant semi-conducteur dans sa configuration bloquée et l'interrupteur d'isolation dans sa configuration ouverte, le procédé de fermeture comprenant :
- une première phase de fermeture, comprenant un basculement de l'interrupteur mécanique de sa configuration sectionnée à sa configuration ouverte et un basculement de l'interrupteur d'isolation de sa configuration ouverte à sa configuration fermée ; puis
- une deuxième phase de fermeture, comprenant un basculement du composant semi-conducteur de sa configuration bloquée à sa configuration passante puis un basculement de l'interrupteur mécanique de sa configuration ouverte à sa configuration fermée.

L'invention apparaîtra plus clairement à la lecture de la description qui va suivre, donnée uniquement à titre d'exemple non limitatif, et faite en référence aux dessins dans lesquels :
[Fig. 1] la figure 1 est un schéma d'un disjoncteur hybride selon un premier mode de réalisation de l'invention ;
[Fig. 2] la figure 2 est un schéma d'un interrupteur mécanique monostable appartenant à un disjoncteur hybride selon deux variantes de l'invention ;
[Fig. 3] la figure 3 est un schéma d'un disjoncteur hybride selon un deuxième mode de réalisation de l'invention ;
[Fig. 4] la figure 4 est un schéma d'un disjoncteur hybride selon un troisième mode de réalisation de l'invention ;
[Fig. 5] la figure 5 est un schéma d'un disjoncteur hybride selon un quatrième mode de réalisation de l'invention ;
[Fig. 6] la figure 6 est un chronogramme d'un procédé de fermeture puis d'ouverture du disjoncteur hybride des figures 1, 2, 3 ou 4.

La figure 1 représente un disjoncteur hybride 1, configuré pour être inséré dans une installation électrique non représentée et pour assurer la sécurité de cette installation électrique en interrompant un courant entrant I circulant à travers le disjoncteur hybride 1 lorsque ce courant entrant I dépasse un seuil de courant prédéterminé.

En particulier, le disjoncteur hybride 1 comprend deux bornes électriques 3A et 3B, par lesquelles le disjoncteur hybride 1 est raccordé à l'installation électrique. En fonctionnement nominal, c'est-à-dire lorsque que disjoncteur hybride 1 n'interrompt pas le courant I, le courant entrant I arrive de l'installation électrique par l'une des bornes électriques 3A, traverse le disjoncteur hybride 1 et ressort dans l'installation électrique par l'autre borne électrique 3B.

Le disjoncteur hybride 1 comprend un dispositif de commutation 5, une unité de contrôle 7 et un mécanisme d'isolation 13. Avantageusement, le disjoncteur hybride 1 comprend en outre une alimentation électrique 9, un capteur de courant 11 et une unité de déclenchement 15.

Le dispositif de commutation 5 a pour fonction d'interrompre ou de rétablir le passage du courant I entre les deux bornes électriques 3A et 3B.

Pour ce faire, le dispositif de commutation 5 comprend un interrupteur mécanique 17, un composant semi-conducteur 19 et un interrupteur d'isolation 21. Avantageusement, le dispositif de commutation 5 comprend en outre un composant de limitation en tension 23.

Ces composants sont répartis sur une branche principale 25 et une branche d'interruption 27. Une branche est une portion de circuit électrique comprenant au moins un composant relié à des fils électriques conducteurs.

La branche principale 25 relie les deux bornes électriques 3A et 3B.

L'interrupteur mécanique 17 appartient à la branche principale 25 et a pour fonction d'assurer à la fois une ouverture rapide et une isolation galvanique de la branche principale 25. Pour ce faire, l'interrupteur mécanique 17 est configuré pour basculer entre une configuration fermée, permettant la circulation d'un courant dans la branche principale 25, une configuration ouverte, s'opposant à la circulation du courant dans la branche principale 25, et une configuration sectionnée, distincte de la configuration ouverte et de la configuration fermée, s'opposant également à la circulation du courant dans la branche principale 25. L'interrupteur mécanique 17 est tel qu'une résistance au passage du courant dans la branche principale 25 de l'interrupteur mécanique 17 en configuration sectionnée est supérieure à une résistance au passage du courant dans la branche principale 25 de l'interrupteur mécanique 17 en configuration ouverte.

L'interrupteur mécanique 17 est ou bien monostable, ou bien bistable. Par monostable, on entend qu'une seule des trois configurations fermée, ouverte ou sectionnée est stable sans apport d'énergie extérieur. Par bistable, on entend que les deux configurations ouverte et fermée sont stables sans apport d'énergie extérieur. Dans le mode de réalisation de la figure 1, l'interrupteur mécanique est bistable.

La figure 2 illustre un exemple de réalisation d'un interrupteur mécanique 17 monostable. L'interrupteur mécanique 17 est représenté en configuration fermée sur l'insert A, en configuration ouverte sur l'insert B, en configuration sectionnée selon une première variante de l'invention sur l'insert C et en configuration sectionnée selon une deuxième variante de l'invention sur l'insert D de la figure 2.

Comme bien visible sur la figure 2, l'interrupteur mécanique 17 comprend un contacteur 29 qui, selon la configuration de l'interrupteur mécanique 17, réalise ou non une liaison physique entre deux portions distinctes 25A et 25B de la branche principale 25, respectivement en amont et en aval de l'interrupteur mécanique 17.

En configuration fermée de l'interrupteur mécanique 17, le contacteur 29 relie physiquement les deux portions 25A et 25B, permettant au courant de circuler à travers la branche principale 25.

En configuration ouverte ou sectionnée de l'interrupteur mécanique 17, le contacteur 29 se trouve à une distance respective da ou db non nulle de la branche principale 25, de sorte que les deux portions 25A et 25B ne sont plus physiquement reliées. L'interrupteur mécanique 17 s'oppose ainsi à la circulation du courant dans la branche principale 25.

En outre, la distance da entre la branche principale 25 et le contacteur 29 dans la configuration ouverte est inférieure à la distance db entre la branche principale 25 et le contacteur 29 dans la configuration sectionnée. Cela permet de garantir que la résistance au passage du courant dans la branche principale 25 de l'interrupteur mécanique 17 en configuration sectionnée est supérieure à la résistance au passage du courant dans la branche principale 25 de l'interrupteur mécanique 17 en configuration ouverte.

En effet, la force de l'isolation de l'interrupteur mécanique 17, c'est-à-dire la résistance au passage du courant dans la branche principale 25, est déterminée par le minimum entre une distance dA entre les deux portions 25A et 25B et deux fois la distance da ou db entre la branche principale 25 et le contacteur 29.

Selon la première variante de l'invention représentée sur les inserts A, B et C, le double de la distance da séparant le contacteur 29 en configuration ouverte de la branche 25 est inférieure à la distance dA entre les portions 25A et 25B. L'isolation de l'interrupteur mécanique 17 en position ouverte est donc déterminée par le double de la distance da. En configuration sectionnée, la distance dA entre les portions 25A et 25B est inférieure au double de la distance db séparant le contacteur 29 de la branche 25. L'isolation de l'interrupteur mécanique 17 en position sectionnée est donc déterminée par la distance dA. Puisque la distance dA entre les portions 25A et 25B est supérieure au double de la distance da entre le contacteur 29 en configuration ouverte de la branche 25, l'isolation de l'interrupteur mécanique 17 en position sectionnée est bien supérieure à l'isolation de l'interrupteur mécanique 17 en position ouverte.

Selon la deuxième variante de l'invention représentée sur l'insert D, le disjoncteur 1 comprend en outre un écran 30 s'opposant à la circulation du courant dans la branche principale 25 lorsque l'interrupteur mécanique 17 est en position sectionnée. L'écran 30 est par exemple une pièce constituée d'un matériau non conducteur, par exemple plastique, qui est insérée entre les deux portions 25A et 25B de la branche principale 25 lorsque l'interrupteur mécanique 17 est en position sectionnée. L'isolation est alors déterminée par le minimum entre le double de la distance db entre le contacteur 29 et la branche principale 25 et une distance dB du chemin dans l'air le plus court entre les deux portions 25A et 25B. Puisque la distance dB en présence de l'écran 30 est supérieure à la distance dA en l'absence de l'écran 30, on comprend que l'écran 30 permet d'augmenter la résistance au passage du courant dans la branche principale 25 lorsque l'interrupteur mécanique 17 est en position sectionnée ou de réduire la distance db nécessaire pour le sectionnement.

Avantageusement, l'interrupteur mécanique 17 bascule entre ses différentes configurations au moyen de deux actionneurs 31 et 33 distincts. Plus précisément, un actionneur d'ouverture 31 actionne le basculement de l'interrupteur mécanique 17 entre sa configuration ouverte et sa configuration fermée, tandis ce qu'un actionneur de sectionnement 33 actionne le basculement de l'interrupteur mécanique 17 entre l'une de ses configurations ouverte ou fermée et sa configuration sectionnée. Dans la deuxième variante de l'invention, l'écran 30 est par exemple actionné par l'actionneur de sectionnement 33, ou par un troisième actionneur non représenté similaire à l'actionneur de sectionnement 33.

Avantageusement, les actionneurs d'ouverture 31 et de sectionnement 33 sont indépendants l'un de l'autre. Avantageusement, l'interrupteur d'ouverture 31 est plus rapide que l'interrupteur de sectionnement 33. En d'autres termes, le basculement de la configuration fermée à la configuration ouverte est plus rapide que le basculement de la configuration fermée à la configuration sectionnée. En particulier, l'actionneur d'ouverture 31 confère à l'interrupteur mécanique 17 une rapidité de basculement de la configuration fermée à la configuration ouverte au moins égale à une rapidité d'ouverture de composants électromécaniques de disjoncteurs hybrides usuels.

Sur les figures 1, 3, 4 et 5, les traits en pointillés irréguliers représentent des liaisons électriques entre les composants et les traits pointillés réguliers représentent des liaisons mécaniques entre les composants ou entre un composant et un opérateur 35 externe au disjoncteur hybride 1.

Dans l'exemple de la figure 1, l'actionneur d'ouverture 31, donc le basculement entre la configuration fermée et la configuration ouverte de l'interrupteur mécanique 17, est commandé électroniquement par l'unité de contrôle 7. Toujours dans cet exemple, l'actionneur de sectionnement 33, donc le basculement entre l'une de ses configurations ouverte ou fermée et la configuration sectionnée de l'interrupteur mécanique 17, est commandé mécaniquement par le mécanisme d'isolation 13.

La branche d'interruption 27 relie les deux bornes électriques 3A et 3B en étant en dérivation avec la branche principale 25. Le composant semi-conducteur 19 et l'interrupteur d'isolation 21 appartiennent à cette branche d'interruption 27. Dans l'exemple de la figure 1, la branche d'interruption 27 comprend deux sous-branches en dérivation l'une de l'autre, la première sous-branche comprenant le composant semi-conducteur 19 et la deuxième sous-branche comprenant le composant de limitation de tension 23.

Le composant semi-conducteur 19 a pour fonction d'assurer une ouverture rapide de la branche d'interruption 27. Pour ce faire, le composant semi-conducteur 19 est configuré pour basculer entre une configuration passante, permettant la circulation d'un courant dans la branche d'interruption 27, et une configuration bloquée, s'opposant à la circulation du courant dans la branche d'interruption 27. Le composant semi-conducteur 19 est par exemple au moins un transistor, tel qu'un transistor à effet de champ, également appelé FET (de l'anglais *Field Effect Transistor*)*,* un transistor à effet de champ à grille isolée, également appelé MOSFET (de l'anglais *Metal Oxide Semiconductor Field Effect Transistor*)*,* un transistor bipolaire, ou une combinaison de ces différents transistors.

Dans l'exemple de la figure 1, le basculement du composant semi-conducteur 19 entre sa configuration passante et sa configuration bloquée est commandée électroniquement par l'unité de contrôle 7.

L'interrupteur d'isolation 21 a pour fonction d'assurer une isolation galvanique de la branche d'interruption 27. Pour ce faire, l'interrupteur d'isolation 21 est configuré pour basculer entre une configuration fermée, permettant la circulation du courant dans la branche d'interruption 27, et une configuration ouverte, s'opposant à la circulation du courant dans la branche d'interruption 27. En outre, l'interrupteur d'isolation 21 présente une résistance au passage du courant dans la branche d'interruption 27 en configuration ouverte supérieure à une résistance au passage du courant dans la branche d'interruption 27 du composant semi-conducteur 19 en configuration bloquée. En pratique, cette résistance au passage du courant est obtenue par une distanciation physique entre deux portions de la branche d'interruption 27 en amont et en aval de l'interrupteur d'isolation 21.

Dans l'exemple de la figure 1, le basculement de l'interrupteur d'isolation 21 entre sa configuration fermée et sa configuration ouverte est commandé mécaniquement par le mécanisme d'isolation 13.

Le composant de limitation de tension 23 a pour fonction de limiter des pics de tension pouvant survenir entre les bornes électriques 3A et 3B lors d'une interruption du courant I. Ce faisant, le composant de limitation de tension 23 protège l'interrupteur mécanique 17 et le composant semi-conducteur 19 contre ces surtensions éventuelles. Le composant de limitation de tension 23 est par exemple une varistance à oxyde métallique. La varistance à oxyde métallique présente une résistance élevée lorsque la tension à ses bornes est faible, de sorte que le courant ne circule pas dans la sous-branche de la branche d'interruption 27 comprenant le composant de limitation de tension 23. Lorsqu'une tension à ses bornes dépasse un certain seuil de tension, la résistance de la varistance à oxyde métallique chute drastiquement, de sorte que le courant est dévié vers la sous-branche de la branche d'interruption 27 comprenant le composant de limitation de tension 23.

Comme représenté sur la figure 1, l'interrupteur d'isolation 21 est situé dans la branche d'interruption 27 mais n'appartient ni à la sous-branche comprenant le composant semi-conducteur 19 ni à la sous-branche comprenant le composant de limitation de tension 23, de sorte qu'un courant traversant l'un ou l'autre de ces composants traverse également l'interrupteur d'isolation 21. Ainsi, l'interrupteur d'isolation 21 assure bien la fonction d'isolation galvanique de l'entièreté de la branche d'interruption 27 par son basculement en configuration ouverte. A l'inverse, lorsque l'interrupteur d'isolation 21 est fermé, les deux sous-branches de la branche d'interruption 27 ainsi que la branche principale 25 sont en dérivation, de sorte que le composant de limitation en tension 23 protège à la fois le composant semi-conducteur 19 et l'interrupteur mécanique 17 contre les surtensions.

Le capteur de courant 11 a pour fonction de mesurer une valeur du courant entrant I, et de transmettre cette valeur à l'unité de contrôle 7. Le capteur de courant 11 est avantageusement situé entre la première borne 3A et le dispositif de commutation 5. Le capteur de courant 11 peut être tout dispositif connu de l'homme du métier permettant de mesurer un courant.

L'unité de contrôle 7 est configurée pour commander électroniquement un basculement de l'interrupteur mécanique 17 entre sa configuration ouverte et sa configuration fermée et du composant semi-conducteur 19 entre sa configuration bloquée et sa configuration passante, en fonction de la valeur de courant mesurée et transmise par le capteur de courant 11. Avantageusement, l'unité de contrôle 7 est également configurée pour commander électroniquement le mécanisme d'isolation 13, par l'intermédiaire de l'unité de déclenchement 15. En variante, l'unité de contrôle 7 commande directement le mécanisme d'isolation 13.

L'unité de contrôle 7 est un circuit électronique conçu pour manipuler et/ou transformer des données représentées par des quantités électroniques ou physiques dans des registres de l'unité de contrôle et/ou des mémoires en d'autres données similaires correspondant à des données physiques dans les mémoires de registres ou d'autres types de dispositifs d'affichage, de dispositifs de transmission ou de dispositifs de mémorisation.

En tant qu'exemples spécifiques, l'unité de contrôle 7 est réalisée sous forme d'un composant logique programmable, tel qu'un FPGA (de l'anglais *Field Programmable Gate Array*)*,* ou encore d'un circuit intégré, tel qu'un ASIC (de l'anglais *Application Specific Integrated Circuit*).

Dans l'exemple de la figure 1, l'unité de contrôle 7 est alimentée électriquement par l'alimentation électrique 9.

L'unité de déclenchement 15 a pour fonction de commander mécaniquement le mécanisme d'isolation 13, en fonction de la commande électronique reçue par l'unité de contrôle 7. En d'autres termes, l'unité de déclenchement 15 convertit une commande électronique reçue de l'unité de contrôle 7 en une commande mécanique du dispositif d'isolation 13.

Le mécanisme d'isolation 13 a pour fonction de commander les fonctions d'isolation galvanique du dispositif de commutation 5. En d'autres termes, le mécanisme d'isolation 13 est configuré pour déclencher un basculement de l'interrupteur d'isolation 21 entre sa configuration fermée et sa configuration ouverte et de l'interrupteur mécanique 17 entre l'une de ses configurations ouverte ou fermée et sa configuration sectionnée. Pour ce faire, le mécanisme d'isolation 13 comprend des actionneurs non représentés, configurés pour agir mécaniquement sur l'interrupteur mécanique 17 et sur l'interrupteur d'isolation 21.

Selon un exemple non illustré, l'actionneur de sectionnement 33 précité n'appartient pas à l'interrupteur mécanique 17, mais appartient au mécanisme d'isolation 13.

On appelle configuration ouverte du mécanisme d'isolation 13 une configuration dans laquelle l'interrupteur mécanique 17 est dans sa configuration sectionnée et l'interrupteur d'isolation 21 est dans sa configuration ouverte. La configuration ouverte du mécanisme d'isolation 13 assure l'isolation galvanique de l'ensemble du disjoncteur hybride 1.

On appelle configuration fermée du mécanisme d'isolation 13 une configuration dans laquelle l'interrupteur mécanique 17 est dans sa configuration ouverte ou dans sa configuration fermée et l'interrupteur d'isolation 21 est dans sa configuration fermée.

Le mécanisme d'isolation 13 est commandé par l'unité de contrôle 7, soit directement, soit par l'intermédiaire de l'unité de déclenchement 15, comme décrit ci-dessus.

Dans le mode de la réalisation de la figure 1, le mécanisme d'isolation 13 est en outre configuré pour être déclenché par une action manuelle de l'opérateur 35. Les deux manières de contrôler le mécanisme d'isolation 13, par l'unité de contrôle 7 ou par l'opérateur 35, coexistent alors. Avantageusement, la commande par l'unité de contrôle 7 permet de basculer le mécanisme d'isolation 13 de sa configuration fermée à sa configuration ouverte, tandis ce que la commande par l'opérateur 35 permet, à l'inverse, de basculer le mécanisme d'isolation 13 de sa configuration ouverte à sa configuration fermée.

On dit alors que la commande par l'unité de contrôle 7 a pour fonction de désarmer le dispositif de commutation 5, tandis ce que la commande par l'opérateur 35 a pour fonction de réarmer le dispositif de commutation 5.

La figure 3 concerne un disjoncteur hybride 101 selon un deuxième mode de réalisation de l'invention. Ce disjoncteur hybride 101 est identique au disjoncteur hybride 1 de la figure 1 sauf pour les différences mentionnées ci-après. Les caractéristiques du disjoncteur hybride 101 qui sont identiques ou qui fonctionnent de la même façon que celles du disjoncteur hybride 1 portent le même signe de référence. Les caractéristiques modifiées portent un signe de référence augmenté de 100.

Le disjoncteur hybride 101 diffère du disjoncteur hybride 1 en ce qu'il comprend une unité de déclenchement 115, qui remplace l'unité de déclenchement 15, qui est configurée pour recevoir une mesure du courant entrant I et pour commander le mécanisme d'isolation 13 de manière à basculer l'interrupteur mécanique 17 dans sa configuration sectionnée et l'interrupteur d'isolation 21 dans sa configuration ouverte lorsque le courant entrant I dépasse le seuil de courant prédéterminé.

Plus précisément, l'unité de déclenchement 115 est reliée au capteur de courant 11 afin de recevoir la valeur de courant mesurée par ce capteur de courant 11 et de générer une commande mécanique à destination du mécanisme d'isolation 13 en cas de détection d'une surintensité, indépendamment de l'unité de contrôle 7.

Cette fonctionnalité supplémentaire permet d'assurer une interruption du courant I en cas de surintensité même en cas de disfonctionnement de l'unité de contrôle 7, de l'alimentation électrique 9 ou du dispositif de commutation 5. En d'autres termes, ce deuxième mode de réalisation introduit une redondance du déclenchement du mécanisme d'isolation 13 qui permet de renforcer la sécurité et la fiabilité du disjoncteur hybride 1.

Avantageusement, l'unité de déclenchement 115 est alimentée en courant par l'intermédiaire d'une alimentation en courant 137, configurée pour alimenter l'unité de déclenchement 115 avec le courant entrant I.

Ainsi, le disjoncteur hybride 101 est apte à détecter et interrompre un courant, dans la limite d'un pouvoir de coupure lié au basculement du mécanisme d'isolation 13 de sa position fermée à sa position ouverte, sans nécessiter de mise sous tension.

Les disjoncteurs hybrides 1 et 101 décrit ci-dessus en référence aux figures 1 et 3 permettent d'assurer la fonction d'isolation galvanique du dispositif de commutation 5, tout en présentant les avantages cités en introduction du positionnement de l'interrupteur d'isolation 21 dans la branche d'interruption 27. Une autre problématique d'un tel disjoncteur hybride est d'assurer un fonctionnement sécuritaire, y compris en cas de défaillance d'un composant du disjoncteur hybride. Plus précisément, il s'agit d'assurer que l'établissement d'un courant ou le rétablissement du courant après une interruption n'a lieu que si le disjoncteur hybride est fonctionnel.

Dans les deux modes de réalisation précédemment décrits, le fait que l'interrupteur mécanique 17 soit bistable permet d'assurer ce fonctionnement sécuritaire. En effet, puisque la configuration ouverte de l'interrupteur mécanique 17 est stable, l'enchaînement des opérations, qui sera décrit dans la suite de la description, assure que l'interrupteur mécanique 17 se trouve bien dans en configuration ouverte après le réarmement du dispositif de commutation 5 par le mécanisme d'isolation 13. Cela permet de maîtriser une séquence d'établissement du courant et d'éviter l'établissement du courant en cas de défaut du disjoncteur hybride 1 ou 100.

Dans le cas où l'interrupteur mécanique 17 est monostable, et donc où potentiellement sa configuration ouverte est instable tandis que sa configuration fermée est stable, ce fonctionnement sécuritaire n'est plus assuré. Un troisième et quatrième mode de réalisation, illustrés sur les figures 4 et 5 respectivement, proposent des architectures de disjoncteur hybride assurant ce fonctionnement sécuritaire lorsque l'interrupteur mécanique 17 est monostable.

Dans ces deux modes de réalisation, l'interrupteur mécanique 17 monostable représenté sur la figure 2 comprend avantageusement un actionneur de libération 37. Cet actionneur de libération 37 est configuré pour maintenir l'interrupteur mécanique 17 dans sa configuration instable et pour relâcher l'interrupteur mécanique 17 dans sa configuration stable en fonction d'une commande de l'unité de contrôle 7. Dans l'exemple illustré à la figure 2, l'actionneur de libération 37 relâche l'interrupteur mécanique 17 dans sa configuration stable fermée sur l'insert A et maintient l'interrupteur mécanique 17 dans sa configuration instable ouverte sur l'insert B.

La figure 4 concerne un disjoncteur hybride 201 selon le troisième mode de réalisation de l'invention. Ce disjoncteur hybride 201 est identique au disjoncteur hybride 1 de la figure 1 sauf pour les différences mentionnées ci-après. Les caractéristiques du disjoncteur hybride 201 qui sont identiques ou qui fonctionnent de la même façon que celles du disjoncteur hybride 1 portent le même signe de référence. Les caractéristiques modifiées portent un signe de référence augmenté de 200.

Le disjoncteur hybride 201 diffère du disjoncteur hybride 1 en ce qu'il comprend un dispositif de verrouillage 239, en lieu et place de l'unité de déclenchement 15.

A la différence de l'unité de déclenchement 15, le dispositif de verrouillage 239 est configuré pour empêcher le mécanisme d'isolation 13 de réarmer le dispositif de commutation 5, c'est-à-dire de basculer l'interrupteur mécanique 17 dans l'une de ses configurations ouverte ou fermée et l'interrupteur d'isolation 21 dans sa configuration fermée, en l'absence d'une confirmation de l'unité de contrôle 7. On dit alors que le dispositif de commutation 5 est verrouillé.

La confirmation de l'unité de contrôle 7 prend par exemple la forme de messages de statut envoyés par l'unité de contrôle 7 au dispositif de verrouillage 239, permettant au dispositif de verrouillage 239 de déterminer si l'unité de contrôle 7 est fonctionnelle ou non. Le verrouillage est réalisé par exemple par une bobine à manque, qui empêche le réarmement du dispositif de commutation 5 tant que l'unité de contrôle 7 n'est pas fonctionnelle.

Avantageusement, le dispositif de verrouillage 239 réalise en outre les fonctionnalités de l'unité de déclenchement 15 ou 115. En variante non représentée, le disjoncteur hybride 201 comprend, outre le dispositif de verrouillage 239, une unité de déclenchement 15 ou 115.

Ce troisième mode de réalisation permet d'empêcher l'opérateur 35 de réarmer le dispositif de commutation 5, en agissant manuellement sur le mécanisme d'isolation 13, alors que l'unité de contrôle 7 n'est pas fonctionnelle.

La figure 5 concerne un disjoncteur hybride 301 selon un quatrième mode de réalisation de l'invention. Ce disjoncteur hybride 301 est identique au disjoncteur hybride 1 de la figure 1 sauf pour les différences mentionnées ci-après.

Le disjoncteur hybride 301 diffère du disjoncteur hybride 1 en ce que le mécanisme d'isolation 13 est configuré pour être déclenché uniquement par l'unité de contrôle 7. En d'autres termes, le mécanisme d'isolation 13 ne peut pas être déclenché manuellement par l'opérateur 35 dans ce mode de réalisation. A la place, l'opérateur 35 peut commander le mécanisme d'isolation 13 par l'intermédiaire de l'unité de contrôle 7, comme illustré sur la figure 5.

Ainsi, la commande de réarmement du dispositif de commutation 5 ne peut être transmise au mécanisme d'isolation 13 que si l'unité de contrôle 7 est fonctionnelle. Dans le cas contraire, si l'unité de contrôle 7 est dysfonctionnelle et donc inapte à détecter et interrompre un défaut de courant, l'unité de contrôle 7 est également inapte à transmettre la commande de réarmement au mécanisme d'isolation 13, et le dispositif de commutation 5 n'est donc pas réarmé. On peut dire que le verrouillage électrique est natif, du fait de la structure du disjoncteur hybride 301.

En outre, ce quatrième mode de réalisation permet à l'opérateur 35 de contrôler le mécanisme 35 soit localement, comme dans les autres modes de réalisation, soit à distance, ce qui peut être avantageux pour certaines applications, notamment dans le cas où l'installation électrique est située dans une zone difficile d'accès.

Les disjoncteurs hybrides 201 et 301 des troisième et quatrième modes de réalisation peuvent être équipés d'une unité de déclenchement 115 comme dans le deuxième mode de réalisation, afin d'ajouter une sécurité supplémentaire au disjoncteur hybride 201 ou 301.

Un procédé de fermeture 400 et un procédé d'ouverture 500 du disjoncteur hybride 1, 101, 201 ou 301 sont décrits dans la suite de la description en référence à la figure 6.

La figure 6 est un chronogramme représentant les configurations des différents composants du disjoncteur hybride 1, 101, 201 ou 301 au cours du temps t.

En partant du haut du chronogramme, un premier tracé correspond aux configurations de l'interrupteur mécanique 17 au cours du temps t. Une position haute 17A correspond à l'interrupteur mécanique 17 dans sa configuration sectionnée, une position intermédiaire 17B correspond à l'interrupteur mécanique 17 dans sa configuration ouverte et une position basse 17C correspond à l'interrupteur mécanique 17 dans sa configuration fermée.

Un deuxième tracé correspond aux configurations de l'interrupteur d'isolation 21 au cours du temps t. Une position haute 21A correspond à l'interrupteur d'isolation 21 dans sa configuration ouverte et une position basse 21B correspond à l'interrupteur d'isolation 21 dans sa configuration fermée.

Un troisième tracé correspond aux configurations du composant semi-conducteur 19 au cours du temps t. Une position haute 19A correspond au composant semi-conducteur 19 dans sa configuration bloquée et une position basse 19B correspond au composant semi-conducteur 19 dans sa configuration passante.

Un quatrième tracé correspond aux configurations du mécanisme d'isolation 13 au cours du temps t. Une position haute 13A correspond au mécanisme d'isolation 13 dans sa configuration ouverte et une position basse 13B correspond au mécanisme d'isolation 13 dans sa configuration fermée.

On considère un instant initial t₀ dans lequel l'interrupteur mécanique 17 est dans sa configuration sectionnée, l'interrupteur d'isolation 21 est dans sa configuration ouverte et le composant semi-conducteur 19 est dans sa configuration bloquée. Par définition, le mécanisme d'isolation 13 est alors dans sa configuration ouverte. Dans cette configuration, l'isolation galvanique du disjoncteur hybride 1, 101, 201 ou 301 est assurée et aucun courant ne circule à travers le disjoncteur hybride 1, 101, 201 ou 301.

A un instant t₁, l'opérateur 35 ou l'unité de contrôle 7 commande une fermeture du disjoncteur hybride 1, 101, 201 ou 301. Le procédé de fermeture 400 qui s'ensuit a pour fonction de rétablir le passage du courant I à travers le disjoncteur hybride 1, 101, 201 ou 301, tout en assurant un fonctionnement sécuritaire.

Le procédé de fermeture 400 comprend une première phase de fermeture, comprenant un basculement 402 de l'interrupteur mécanique 17 de sa configuration sectionnée à sa configuration ouverte et un basculement 404 de l'interrupteur d'isolation 21 de sa configuration ouverte à sa configuration fermée.

Sur la figure 6, le basculement 402 de l'interrupteur mécanique 17 de sa configuration sectionnée à sa configuration ouverte a lieu à l'instant t₁ et le basculement 404 de l'interrupteur d'isolation 21 de sa configuration ouverte à sa configuration fermée a lieu à un instant t₂ distinct de l'instant t₁. En variante, les deux basculements 402 et 404 ont lieu simultanément, ou bien le basculement 404 a lieu avant le basculement 402.

Au terme de la première phase de fermeture, le mécanisme d'isolation 13 est par définition dans sa configuration fermée. Ainsi, l'isolation galvanique du disjoncteur hybride 1, 101, 201 ou 301 n'est plus en place. Dans cette configuration, le disjoncteur hybride 1, 101, 201 ou 301 s'oppose toujours à la circulation du courant, à la fois dans la branche principale par l'interrupteur mécanique 17 en configuration ouverte et dans la branche d'interruption par le semi-conducteur 19 en configuration bloquée, mais un courant de fuite est susceptible de traverser ces composants.

Le fonctionnement sécuritaire de la première phase de fermeture est assuré différemment selon les modes de réalisation de l'invention. Dans les premier et deuxième modes de réalisation, le caractère bistable de l'interrupteur mécanique 17 assure que l'interrupteur mécanique 17 est en configuration ouverte au terme de la première phase de fermeture. Ainsi, on s'assure que le dispositif de commutation 5 n'est pas refermé sur un court-circuit. Dans le troisième mode de réalisation, le dispositif de verrouillage 239 assure que les basculements 402 et 404 ne sont effectués qu'en présence d'une confirmation de l'unité de contrôle 7, ce qui assure la capacité de l'unité de contrôle 7 à commander une ouverture du disjoncteur hybride 201 en cas de problème. Dans le quatrième mode de réalisation, le fait que la commande de fermeture passe nécessairement par l'unité de contrôle 7 assure que les basculements 402 et 404 ne sont effectués que si l'unité de contrôle 7 est fonctionnelle.

Afin de rétablir complètement le passage du courant dans le disjoncteur hybride 1, 101, 201 ou 301, le procédé de fermeture 400 comprend une deuxième phase de fermeture, comprenant un basculement 406 du composant semi-conducteur 19 de sa configuration bloquée à sa configuration passante puis un basculement 408 de l'interrupteur mécanique 17 de sa configuration ouverte à sa configuration fermée.

Sur la figure 6, le basculement 406 du composant semi-conducteur 19 de sa configuration bloquée à sa configuration passante a lieu à un instant t₃ et le basculement 408 de l'interrupteur mécanique 17 de sa configuration ouverte à sa configuration fermée a lieu à un instant t₄, distinct et postérieur à l'instant t₃.

Au terme du procédé de fermeture 400, le courant I circule à nouveau à travers le disjoncteur hybride 1, 101, 201 ou 301 et l'installation électrique peut fonctionner. Il s'agit du mode de fonctionnement nominal de l'installation électrique. Plus précisément, le courant I circule dans la branche principale 25, et ne traverse donc pas le composant semi-conducteur 19 ni l'interrupteur d'isolation 21, situés dans la branche d'interruption 27. Ainsi, comme expliqué en introduction, aucun échauffement n'a lieu, ni dans l'interrupteur d'isolation 21, ni dans le composant semi-conducteur 19, ce qui permet d'allonger la durée de vie du composant semi-conducteur 19.

Partant de ce mode de fonctionnement nominal, dans lequel l'interrupteur mécanique 17 est dans sa configuration fermée, le composant semi-conducteur 19 dans sa configuration passante et l'interrupteur d'isolation 21 dans sa configuration fermée, l'opérateur 35, l'unité de contrôle 7 ou l'unité de déclenchement 115 commande une ouverture du disjoncteur hybride 1, 101, 201 ou 301 à un instant t₅. Par exemple, cette commande a lieu suite à la détection par l'unité de contrôle 7 d'une surintensité, c'est-à-dire lorsque la valeur de courant mesurée par le capteur de courant 11 dépasse le seuil de courant. Le procédé d'ouverture 500 qui s'ensuit a pour fonction d'interrompre la circulation du courant I dans le disjoncteur hybride 1, 101, 201 ou 301 afin de protéger l'installation électrique.

Le procédé d'ouverture 500 comprend une première phase d'ouverture, comprenant un basculement 502 de l'interrupteur mécanique 17 de sa configuration fermée à sa configuration ouverte puis un basculement 504 du composant semi-conducteur 19 de sa configuration passante à sa configuration bloquée.

Dans l'exemple de la figure 6, le basculement 502 de l'interrupteur mécanique 17 de sa configuration fermée à sa configuration ouverte a lieu à l'instant t₅. Le courant est alors dévié de la branche principale 25 vers la branche d'interruption 27 comprenant le composant semi-conducteur 19. Puis, le basculement 504 du composant semi-conducteur 19 de sa configuration passante à sa configuration bloquée a lieu à un instant t₆ distinct et postérieur à l'instant t₅.

Au terme de la première phase d'ouverture, le dispositif de commutation 5 s'oppose au passage du courant dans les deux branches. De par les caractéristiques du composant semi-conducteur 19 ainsi que de l'interrupteur mécanique 17, en particulier de l'actionneur d'ouverture 31 de l'interrupteur mécanique 17, la première phase d'ouverture est relativement rapide et permet de sécuriser rapidement l'installation électrique. Toutefois, au terme de la première phase d'ouverture, un courant de fuite peut encore circuler à travers le dispositif de commutation 5 du fait de l'absence d'isolation galvanique.

Le procédé d'ouverture 500 comprend alors une deuxième phase d'ouverture, comprenant un basculement 506 de l'interrupteur d'isolation 21 de sa configuration fermée à sa configuration ouverte et un basculement 508 de l'interrupteur mécanique 17 de sa configuration ouverte à sa configuration sectionnée.

Sur la figure 6, le basculement 506 de l'interrupteur d'isolation 21 de sa configuration fermée à sa configuration ouverte a lieu à un instant t₇ et le basculement 508 de l'interrupteur mécanique 17 de sa configuration ouverte à sa configuration sectionnée a lieu à instant t₈ distinct de l'instant t₇. En variante, les deux basculements 506 et 508 ont lieu simultanément, ou bien le basculement 508 a lieu avant le basculement 506.

Au terme de cette deuxième phase d'ouverture, donc au terme du procédé d'ouverture 500, le mécanisme d'isolation 13 est par définition dans sa configuration ouverte. En d'autres termes, l'isolation galvanique du dispositif de commutation 5 est assurée, à la fois sur la branche principale 25 grâce à l'interrupteur mécanique 17 en configuration sectionnée et sur la branche d'interruption 27 grâce à l'interrupteur d'isolation 21 en configuration ouverte. Ainsi, l'installation électrique est protégée contre le courant de fuite.

Une fois un défaut électrique à l'origine de la surintensité résolu, le disjoncteur hybride 1, 101, 201 ou 301 peut être réarmé suivant le procédé de fermeture 400.

Toute caractéristique décrite ci-dessus pour un mode de réalisation ou une variante, peut être mise en œuvre également dans les autres modes de réalisation et variantes décrits ci-dessus, pour autant que techniquement possible.

## Revendications

1. Disjoncteur hybride (1, 101, 201, 301), comprenant :
- un dispositif de commutation (5), comprenant une branche principale (25), reliant deux bornes électriques (3A, 3B), et une branche d'interruption (27), reliant les deux bornes électriques (3A, 3B) et en dérivation avec la branche principale (25), le dispositif de commutation (5) comprenant :
• un interrupteur mécanique (17), appartenant à la branche principale (25), configuré pour basculer entre une configuration fermée, permettant la circulation d'un courant dans la branche principale (25), et une configuration ouverte, s'opposant à la circulation du courant dans la branche principale (25) ;
• un composant semi-conducteur (19), appartenant à la branche d'interruption (27), configuré pour basculer entre une configuration passante, permettant la circulation d'un courant dans la branche d'interruption (27), et une configuration bloquée, s'opposant à la circulation du courant dans la branche d'interruption (27) ; et
• un interrupteur d'isolation (21), appartenant à la branche d'interruption (27), configuré pour basculer au moyen d'un mécanisme d'isolation (13) entre une configuration fermée, permettant la circulation du courant dans la branche d'interruption (27), et une configuration ouverte, s'opposant à la circulation du courant dans la branche d'interruption (27), l'interrupteur d'isolation (21) présentant en configuration ouverte une résistance au passage du courant dans la branche d'interruption supérieure à une résistance au passage du courant dans la branche d'interruption du composant semi-conducteur (19) en configuration bloquée ;
- une unité de contrôle (7), configurée pour commander un basculement de l'interrupteur mécanique (17) entre sa configuration ouverte et sa configuration fermée, du composant semi-conducteur (19) entre sa configuration bloquée et sa configuration passante et de l'interrupteur d'isolation (21) entre sa configuration fermée et sa configuration ouverte via le mécanisme d'isolation (13), en fonction d'un courant entrant (I) traversant le disjoncteur hybride (1, 101, 201, 301) entre les deux bornes électriques (3A, 3B) ;
**caractérisé en ce que** l'interrupteur mécanique (17) est en outre apte à basculer, au moyen du mécanisme d'isolation (13), dans une configuration sectionnée, distincte de la configuration ouverte et de la configuration fermée, s'opposant à la circulation du courant dans la branche principale (25), et telle qu'une résistance au passage du courant dans la branche principale de l'interrupteur mécanique (17) en configuration sectionnée est supérieure à une résistance au passage du courant dans la branche principale de l'interrupteur mécanique (17) en configuration ouverte.

2. Disjoncteur hybride (1, 101, 201) selon la revendication 1, dans lequel le mécanisme d'isolation (13) est en outre configuré pour être déclenché par une action manuelle d'un opérateur (35).

3. Disjoncteur hybride (301) selon la revendication 1, dans lequel le mécanisme d'isolation (13) est configuré pour être déclenché uniquement par l'unité de contrôle (7).

4. Disjoncteur hybride (201) selon l'une quelconque des revendications précédentes, comprenant en outre un dispositif de verrouillage (239), configuré pour empêcher le mécanisme d'isolation (13) de basculer l'interrupteur mécanique (17) dans l'une de ses configurations ouverte ou fermée et l'interrupteur d'isolation (21) dans sa configuration fermée en l'absence d'une confirmation de l'unité de contrôle (7).

5. Disjoncteur hybride (101) selon l'une quelconque des revendications précédentes, comprenant en outre une unité de déclenchement (115), configurée pour recevoir une mesure du courant entrant (I) et pour commander le mécanisme d'isolation (13) de manière à basculer l'interrupteur mécanique (17) dans sa configuration sectionnée et l'interrupteur d'isolation (21) dans sa configuration ouverte lorsque le courant entrant (I) dépasse un seuil de courant prédéterminé.

6. Disjoncteur hybride (1, 101) selon l'une quelconque des revendications précédentes, dans lequel l'interrupteur mécanique (17) est bistable, c'est-à-dire que la configuration ouverte et la configuration fermée de l'interrupteur mécanique (17) sont stables.

7. Disjoncteur hybride (201, 301) selon l'une quelconque des revendications 1 à 5, dans lequel l'interrupteur mécanique (17) est monostable.

8. Disjoncteur hybride (1, 101, 201, 301) selon l'une quelconque des revendications précédentes, comprenant en outre un écran (30) s'opposant à la circulation du courant dans la branche principale (25) lorsque l'interrupteur mécanique (17) est en configuration sectionnée.

9. Procédé d'ouverture (500) d'un disjoncteur hybride (1, 101, 201, 301) selon l'une quelconque des revendications 1 à 8, l'interrupteur mécanique (17) étant initialement dans sa configuration fermée, le composant semi-conducteur (19) dans sa configuration passante et l'interrupteur d'isolation (21) dans sa configuration fermée, le procédé d'ouverture (500) comprenant :
- une première phase d'ouverture, comprenant un basculement (502) de l'interrupteur mécanique (17) de sa configuration fermée à sa configuration ouverte puis un basculement (504) du composant semi-conducteur (19) de sa configuration passante à sa configuration bloquée ; puis
- une deuxième phase d'ouverture, comprenant un basculement (506) de l'interrupteur d'isolation (21) de sa configuration fermée à sa configuration ouverte et un basculement (508) de l'interrupteur mécanique (17) de sa configuration ouverte à sa configuration sectionnée.

10. Procédé de fermeture (400) d'un disjoncteur hybride (1, 101, 201, 301) selon l'une quelconque des revendications 1 à 8, l'interrupteur mécanique (17) étant initialement dans sa configuration sectionnée, le composant semi-conducteur (19) dans sa configuration bloquée et l'interrupteur d'isolation (21) dans sa configuration ouverte, le procédé de fermeture comprenant :
- une première phase de fermeture, comprenant un basculement (402) de l'interrupteur mécanique (17) de sa configuration sectionnée à sa configuration ouverte et un basculement (404) de l'interrupteur d'isolation (21) de sa configuration ouverte à sa configuration fermée ; puis
- une deuxième phase de fermeture, comprenant un basculement (406) du composant semi-conducteur (19) de sa configuration bloquée à sa configuration passante puis un basculement (408) de l'interrupteur mécanique (17) de sa configuration ouverte à sa configuration fermée.
